# FASCICULE DE BREVET EUROPEEN

(11) **EP 2 411 153 B1**
(45) Date de publication et mention de la délivrance du brevet: **24.04.2013**
(21) Numéro de dépôt: 11725162.9
(22) Date de dépôt: 12.05.2011
(51) Int. Cl.: B02C 18/00

(54) **DISPOSITIF BROYEUR DESTINÉ À ÊTRE RELIÉ À UNE CUVETTE DE WC.**
WC ABFALLZERKLEINERER
WC MACERATOR UNIT

(30) Priorité: 12.05.2010 FR 1053751
(43) Date de publication de la demande: 01.02.2012
(73) Titulaire: Societé Française D'assainissement - SFA, 75002 Paris (FR)
(72) Inventeur: BALLESTRA, Victor, Jean, F-91430 Vauhallan (FR)
(74) Mandataire: Cournarie, Michèle
(86) Numéro de dépôt international: PCT/FR2011/051068
(87) Numéro de publication internationale: WO 2011/141681

(56) Documents cités:
- FR-A1- 2 833 979
- FR-A1- 2 857 390
- GB-A- 2 445 036
- JP-A- 2002 364 040

## Description

La présente invention concerne de manière générale des broyeurs pour dispositifs de toilette ou WC, lesdits broyeurs permettant de dilacérer les matières solides et de permettre l'évacuation des WC par des canalisations de faible diamètre.

De manière connue en soi, un tel dispositif comporte une cuve dans laquelle se déverse le contenu de la cuvette de WC lorsque l'on a tiré la chasse d'eau et où se déverse également dans certains cas l'évacuation d'un lavabo et/ou d'une douche ou d'une baignoire. Une pompe d'évacuation aspire le contenu de la cuve à travers un moyen de dilacération placé au fond d'un panier et le refoule vers la canalisation d'évacuation. Le moyen de dilacération est généralement un couteau tournant devant une grille. Un pressostat permet de détecter le niveau d'eau dans la cuve afin de mettre en marche la pompe d'évacuation, par l'intermédiaire d'un minirupteur, lorsqu'il est nécessaire de vider la cuve.

Le problème que l'on rencontre avec de tels dispositifs est celui de leur réparation lors d'une mauvaise évacuation de la cuve. Un défaut d'évacuation a trois causes principales : un défaut d'alimentation du moteur de la pompe qui se fait par l'intermédiaire d'un condensateur, une panne du moteur de pompe due à une défaillance du minirupteur ou un colmatage des matières autour du couteau de dilacération l'empêchant de tourner.

Il est alors nécessaire d'avoir accès au condensateur, au minirupteur et/ou au moyen de dilacération.

De nombreux agencements ont été proposés depuis l'existence de ces dispositifs. A l'origine, le moteur de la pompe et son alimentation électrique étaient placés à l'extérieur de la cuve tandis que la pompe et le moyen de dilacération étaient au fond de la cuve. L'intervention en cas de pannes de l'alimentation électrique ou du moteur était facile mais offrait peu de sécurité, notamment vis-à-vis des enfants. L'accès au fond de la cuve pour dépanner la pompe ou le couteau de dilacération était peu aisé et l'ensemble était plutôt inesthétique.

Un autre dispositif est décrit par exemple dans le document FR 2 857 390 A1. Plus précisément, ce document divulgue un dispositif broyeur destiné à être relié à une cuvette de WC, qui est constitué d'une cuve dans laquelle sont amenées l'eau et les matières provenant de ladite cuvette de WC et dans laquelle est placé un moteur équipé sur sa partie supérieure d'un moyen de dilacération inclus dans un panier et à sa partie inférieure d'une pompe. Ce dispositif comprend également un boîtier de commande situé en dessous d'une trappe d'accès ménagée dans le couvercle de ladite cuve et fermée par un capot amovible.

Dans les dispositifs les plus récents, un ensemble moteur/pompe/moyen de dilacération est rendu étanche et positionné dans la cuve, des fils d'alimentation étanches traversant la paroi de la cuve pour relier le moteur au circuit d'alimentation. De même, le minirupteur et le condensateur sont logés dans le pressostat dont l'intérieur n'est accessible que par l'intermédiaire de la membrane du pressostat par nature placée à sa partie inférieure. Afin d'améliorer encore la sécurité de l'ensemble, un couvercle est solidarisé à la cuve par des moyens d'encliquetage résistants.

L'inconvénient d'un tel dispositif est qu'il nécessite l'intervention d'un professionnel pour toute réparation, l'ensemble logé derrière la cuvette des WC étant peu accessible et nécessitant une certaine expérience pour désencliqueter le couvercle.

La présente invention propose un dispositif broyeur agencé de façon à permettre une maintenance aisée, éventuellement par un non-professionnel, dans le cas des pannes les plus courantes de cet appareil.

A cet égard, l'invention fournit un dispositif broyeur destiné à être relié à une cuvette de WC, qui est constitué d'une cuve dans laquelle sont amenées l'eau et les matières provenant de ladite cuvette de WC et dans laquelle est placé un moteur équipé sur sa partie supérieure d'un moyen de dilacération inclus dans un panier et à sa partie inférieure d'une pompe, ledit moteur relié à un condensateur et un minirupteur étant mis en route par un pressostat à membrane commandant le minirupteur et l'ensemble minirupteur/condensateur/pressostat formant un boitier de commande, lequel boitier de commande est situé en dessous d'une trappe d'accès ménagée dans le couvercle de ladite cuve et fermée par un capot amovible, le minirupteur et le condensateur étant accessibles à la partie supérieure du boitier de commande, et/ou l'ensemble moteur/pompe/moyen de dilacération est situé en dessous d'une trappe d'accès ménagée dans le couvercle de ladite cuve et fermée par un capot amovible.

Le dispositif broyeur selon la présente invention possède donc trois modes de réalisation :
1) un premier mode de réalisation dans lequel le boitier de commande est situé en dessous d'une trappe d'accès ménagée dans le couvercle de ladite cuve et fermée par un capot amovible, le minirupteur et le condensateur étant accessibles à la partie supérieure du boitier de commande
2) un deuxième mode de réalisation dans lequel l'ensemble moteur/pompe/moyen de dilacération est situé en dessous d'une trappe d'accès ménagée dans le couvercle de ladite cuve et fermée par un capot amovible, et
3) un troisième mode de réalisation dans lequel le boitier de commande est situé en dessous d'une trappe d'accès ménagée dans le couvercle de ladite cuve et fermée par un capot amovible, le minirupteur et le condensateur étant accessibles à la partie supérieure du boitier de commande, et l'ensemble moteur/pompe/moyen de dilacération est situé en dessous d'une trappe d'accès ménagée dans le couvercle de ladite cuve et fermée par un capot amovible.

Dans le cas du troisième mode de réalisation, l'ensemble minirupteur/condensateur/pressostat formant un boitier de commande et l'ensemble moteur/pompe/moyen de dilacération sont avantageusement disposés dans la cuve de part et d'autre de la conduite de liaison à la cuvette de WC.
Le dispositif broyeur peut avoir aussi les caractéristiques suivantes
- la ou les trappes d'accès sont définies par une jupe cylindrique verticale comportant un épaulement et sont fermées par un capot amovible, par exemple vissé sur le couvercle de la cuve.
- la trappe d'accès au moyen de dilacération est équipée d'un couvercle supplémentaire monté de façon étanche dans ladite trappe d'accès, par exemple le couvercle supplémentaire est vissé sur l'épaulement de la jupe verticale définissant ladite trappe d'accès.
- le boitier de commande est équipé à son extrémité inférieure d'une membrane qui, sous la pression de l'eau montant dans la cuve, fait monter une tige venant actionner le minirupteur placé à la partie supérieure du boitier de commande.
- le condensateur est logé dans un évidement du boitier de commande.

Ceci permet par enlèvement dudit ou desdits capots un accès aux parties actives susceptibles d'entretien,sans démontage de la cuvette de WC ni du couvercle encliqueté. La présente invention va maintenant être décrite de façon détaillée en référence aux figures suivantes :
Les figures 1A et 1B sont des vues de face et de dessus schématiques d'un dispositif broyeur selon la technique antérieure.
La Figure 2A est une vue de face schématique de l'intérieur d'un dispositif broyeur selon le premier mode de réalisation de l'invention.
La figure 2B est une vue de dessus schématique de l'intérieur du dispositif broyeur de la Figure 2A.
La figure 3A est une vue de face schématique de l'intérieur d'un dispositif broyeur selon le deuxième mode de réalisation de l'invention.
La figure 3B est une vue de dessus schématique de l'intérieur du dispositif broyeur de la Figure 3A.
La figure 4A est une vue de face schématique de l'intérieur d'un dispositif broyeur selon le troisième mode de réalisation de l'invention.
La figure 4B est une vue de dessus schématique de l'intérieur du dispositif broyeur de la Figure 4A.

Sur toutes les figures, les mêmes numéros de référence sont utilisés pour désigner des éléments identiques dans la technique antérieure et dans la présente invention.

Dans la technique antérieure, l'ensemble moteur/pompe/moyen de dilacération est placé en face de la conduite 101 pour l'arrivée des matières et de l'eau provenant de la cuvette de WC tandis que le boitier de commande est placé à côté. Ce boitier de commande consiste en un pressostat 50 équipé à sa partie inférieure d'une membrane 51 qui est fixée sur le pressostat par un joint 52 et qui, sous la pression de l'eau montant dans la cuve, fait monter une tige venant actionner un minirupteur contenu dans le pressostat et non visible sur les figures 1A et 1B. Le moteur 3 est également relié à un condensateur logé dans le pressostat 50 et non visible sur les figures 1A et 1B.

Pour des raisons de gain de place, le pressostat a une section en ellipse, ce qui a pour effet de rendre plus difficile à réaliser la fixation étanche de la membrane 51 et la pose d'un joint 52 de même section.

Le dispositif broyeur selon la présente invention comporte une cuve 1 de forme généralement parallélépipédique fermée par un couvercle 2 rendu solidaire de la cuve 1 par des moyens d'encliquetage 110 portés par la cuve 1. Ces moyens d'encliquetage sont résistants et ne peuvent généralement être défaits que par un professionnel équipé d'outils appropriés.

De façon connue en soi, la cuve comporte une conduite 101 de relativement grande dimension pour l'arrivée des matières et de l'eau provenant de la cuvette de WC, une conduite 102 reliée à l'évacuation d'un bidet ou d'une douche, une conduite 103 reliée à l'évacuation d'un lavabo et une conduite 104 reliée à un dispositif de ventilation mécanique contrôlée.

On va maintenant décrire de façon détaillée le troisième mode de réalisation de l'invention, en se reportant aux Figures 4A et 4B, le premier et le deuxième modes de réalisation ne constituant que des variantes de ce troisième mode de réalisation dans lesquelles la position du boitier de commande et de l'ensemble moteur/pompe/moyen de dilacération est quelconque bien que ces moyens soient représentés sur les figures comme centrés sur la conduite 101 de liaison aux WC.

Dans le cas de ce mode de réalisation, le boitier de commande 10 et l'ensemble moteur/pompe/moyen de dilacération 3,7,5,6 sont placés de part et d'autre de la conduite de liaison à la cuvette de WC, ce qui permet de donner au pressostat une section cylindrique et d'utiliser une membrane de section circulaire plus facile à mettre en place et donnant une meilleure étanchéité.

Un moteur 3 équipé à sa base d'une pompe 7 en fond de cuve 1 est placé par exemple à gauche de l'orifice 101 d'amenée des matières et de l'eau et est surmonté d'un panier 4 perforé au fond duquel est monté un moyen de dilacération constitué d'un couteau 5 et d'un moyeu centrifuge 6. L'évacuation de la pompe 7 se fait par une canalisation 110. Les liaisons électriques entre l'extérieur et le moteur ne sont ni représentées ni décrites car elles sont connues de l'homme du métier. Celles entre le moteur et la pompe ne sont pas représentées mais elle seront décrites ultérieurement.

Un condensateur 12 et un minirupteur 11 sont placés dans un boitier de commande 10 à droite de l'orifice 101 d'amenée des matières et de l'eau.

Il est entendu que la position du boitier de commande 10 et de l'ensemble moteur/pompe/moyen de dilacération peut être inversée sans avoir de portée sur la présente invention.

Ce boitier de commande 10 est équipé à son extrémité inférieure d'une membrane qui, sous la pression de l'eau montant dans la cuve, fait monter une tige se déplaçant dans une cheminée 10A et venant actionner le minirupteur 11 placé à la partie supérieure du boitier 10. Le moteur est également relié au condensateur 12 placé dans un logement cylindrique 13 accolé à la cheminée 10A du boitier 10. Condensateur et minirupteur permettent le démarrage du moteur. Les fils électriques reliant le minirupteur et le condensateur au moteur sont logés dans une gaine étanche de longueur supérieure à la distance entre boitier et moteur de façon à permettre d'enlever si nécessaire le boitier 10 de son emplacement défini ci-dessous.

Le boitier 10 est maintenu en place par son positionnement sur un épaulement 22 d'une paroi verticale cylindrique 20 définissant une trappe d'accès dans le couvercle 2. Cette trappe d'accès est fermée par un capot 8 fixé par une vis ou tout autre moyen de fixation facile à mettre en oeuvre. En enlevant le capot 8, l'accès au minirupteur 11 et au condensateur 12 est possible.

La trappe d'accès à l'ensemble moteur/pompe/moyen de dilacération est définie par une paroi verticale cylindrique 21 comportant un épaulement 23. Elle est fermée par un capot 8a fixé par une vis ou tout autre moyen de fixation facile à mettre en oeuvre et est en outre fermée par un couvercle 9 fixé de manière étanche sur l'épaulement 23 pour éviter des fuites par le capot 8a.

Le fonctionnement du système est classique : lorsque de l'eau provenant des WC, du bidet, de la douche ou du lavabo pénètre dans la cuve 2, elle agit sur la membrane qui, en montant, actionne le minirupteur qui met le moteur en route. La pompe aspire l'eau et les matières et les fait passer par le couteau 5 et à travers le panier perforé 4 puis les évacue par la conduite 110.

Les pannes d'un tel système sont principalement de trois ordres :
- défaillance du minirupteur 11
- défaillance du condensateur 12
- présence d'un objet gênant ou d'un amas de matières de type cheveux dans le panier 4 perforé empêchant le couteau 5 de tourner.

Le dispositif selon le troisième mode de réalisation de l'invention permet d'avoir accès par les capots 8 et 8a au minirupteur 11 et au condensateur 12 d'une part et au panier perforé 4 et au moyen de dilacération 5,6 d'autre part. Les dispositifs selon le premier et le deuxième modes de réalisation ne permettent l'accès qu'à l'un ou à l'autre de ces deux ensembles 11,12 et 4,5,6.

Une fois le capot 8 ouvert, l'utilisateur peut remplacer le minirupteur 11 ou le condensateur 12.

Après ouverture du capot 8a puis du couvercle 9, fixés par exemple par vissage respectivement sur le couvercle 2 de la cuve 1 et l'épaulement 23 de la paroi verticale 21, l'utilisateur a accès au panier et peut en retirer l'objet gênant ou l'amas de matières du type cheveux.

Pour éviter que l'utilisateur se blesse, le couvercle 9, par exemple de couleur rouge, porte avantageusement des mentions de mise en garde du type : « A n'ouvrir qu'après arrêt de l'alimentation électrique ».

Selon une autre caractéristique de l'invention, les clapets anti-retour 105 et 106 dont sont munies les conduites d'amenée des eaux d'évacuation d'un lavabo et/ou d'une douche ou d'une baignoire sont disposés dans les conduites d'amenée 102 et 103, à l'extérieur de la cuve 1. De manière classique, les clapets anti-retour des canalisations d'amenée sont disposés à la jonction de la cuve et des canalisations, à l'intérieur de la cuve, et ne sont accessibles que de l'intérieur de la cuve. Les clapets 105 et 106 sont montés dans les canalisations 102 et 103. Dans la présente invention, les conduites 102 et 103 sont des conduites courtes raccordées par des parties filetées aux conduites d'évacuation du lavabo et/ou de la douche ou baignoire (non représentées). Par démontage de ces raccords, l'utilisateur a accès aux clapets anti-retour soit pour les remplacer soit pour enlever un objet qui aurait pu venir les obstruer ou les bloquer en position ouverte ou fermée.

Le dispositif broyeur selon la présente invention présente donc une grande facilité d'intervention sur les éléments qui sont la cause des pannes les plus courantes, sans avoir besoin d'un professionnel.

## Revendications

1. Dispositif broyeur destiné à être relié à une cuvette de WC, qui est constitué d'une cuve (1) dans laquelle sont amenées l'eau et les matières provenant de ladite cuvette de WC et dans laquelle est placé un moteur (3) équipé sur sa partie supérieure d'un moyen de dilacération (5, 6) inclus dans un panier (4) et à sa partie inférieure d'une pompe (7), ledit moteur (3) relié à un condensateur (12) et un minirupteur (11) étant mis en route par un pressostat à membrane commandant le minirupteur, et l'ensemble minirupteur/condensateur/pressostat formant un boitier de commande (10), dispositif broyeur **caractérisé en ce que** le boitier de commande (10) est situé en dessous d'une trappe d'accès ménagée dans le couvercle (2) de ladite cuve et fermée par un capot amovible (8) et le minirupteur (11) et le condensateur (12) sont accessibles à la partie supérieure du boitier de commande (10), et l'ensemble moteur/pompe/moyen de dilacération (3,7,5,6) est situé en dessous d'une trappe d'accès ménagée dans le couvercle (2) de ladite cuve et fermée par un capot amovible (8a).

2. Dispositif selon la revendication 1, **caractérisé en ce que**, le boitier de commande (10) et l'ensemble moteur/pompe/moyen de dilacération étant tous deux situés respectivement en dessous d'une trappe d'accès fermée par un capot amovible (8, 8a), ils sont disposés dans la cuve (1) de part et d'autre de la conduite de liaison (101) à la cuvette de WC.

3. Dispositif broyeur selon la revendication 1 ou 2, **caractérisé en ce que** chaque trappe d'accès est définie par une jupe cylindrique verticale (20,21) comportant un épaulement (22,23) et est fermée par un capot (8,8a) amovible.

4. Dispositif broyeur selon la revendication 3, **caractérisé en ce que** le capot (8,8a) amovible est vissé sur le couvercle (2) de la cuve (1).

5. Dispositif broyeur selon l'une quelconque des revendications 1 à 4, **caractérisé en ce que** la trappe d'accès au moyen de dilacération (5,6) est équipée d'un couvercle (9) supplémentaire monté de façon étanche dans ladite trappe d'accès.

6. Dispositif broyeur selon la revendication 5, **caractérisé en ce que** le couvercle (9) est vissé sur l'épaulement (23) de la jupe verticale (21) définissant ladite trappe d'accès.

7. Dispositif broyeur selon l'une quelconque des revendications 1 à 6, **caractérisé en ce que** le boitier (10) est équipé à son extrémité inférieure d'une membrane qui, sous la pression de l'eau montant dans la cuve, fait monter une tige venant actionner le minirupteur (11) placé à la partie supérieure du boitier de commande (10).

8. Dispositif broyeur selon la revendication 7, **caractérisé en ce que** le condensateur (12) est placé dans un logement cylindrique (13) accolé au boitier de commande (10).

9. Dispositif broyeur selon l'une quelconque des revendications 1 à 8, **caractérisé en ce que** les conduites (102,103) d'amenée des eaux d'évacuation d'un lavabo, d'une douche ou d'un bidet sont munies de clapets d'arrêt (105,106) montés à l'extérieur de la cuve (2).

## Claims

1. A macerator device intended to be connected to a WC bowl, which consists of a tank (1) into which are brought the water and the matter from said WC bowl and in which is placed a motor (3) equipped on its top part with a dilaceration means (5, 6) included in a basket (4) and at its bottom part with a pump (7), said motor (3) connected to a capacitor (12) and a microswitch (11) being started up by a pressure sensitive switch controlling the microswitch, and the microswitch/capacitor/pressure switch assembly forming a control module (10), macerator device **characterized in that** the control module (110) is situated below an access hatch provided in the lid (2) of said tank and sealed by a removable cover (8) and the microswitch (11) and the capacitor (12) are accessible at the top part of the control module (10), and the motor/pump/dilaceration means assembly (3, 7, 5, 6) is situated below an access hatch provided in the lid (2) of said tank and sealed by a removable cover (8a).

2. The device as claimed in claim 1, **characterized in that**, the control module (10) and the motor/pump/dilaceration means assembly being both situated respectively below an access hatch sealed by a removable cover (8, 8a), they are arranged in the tank (1) on either side of the link pipe (101) to the WC bowl.

3. The macerator device as claimed in claim 1 or 2, **characterized in that** each access hatch is defined by a vertical cylindrical skirt (20, 21) including a shoulder (22, 23) and is sealed by a removable cover (8, 8a).

4. The macerator device as claimed in claim 3, **characterized in that** the removable cover (8, 8a) is screwed to the lid (2) of the tank (1).

5. The macerator device as claimed in any one of claims 1 to 4, **characterized in that** the access hatch to the dilaceration means (5, 6) is fitted with an additional lid (9) mounted in a leaktight manner in said access hatch.

6. The macerator device as claimed in claim 5, **characterized in that** the lid (9) is screwed to the shoulder (23) of the vertical skirt (21) defining said access hatch.

7. The macerator device as claimed in any one of claims 1 to 6, **characterized in that** the module (10) is equipped at its bottom end with a membrane which, under the pressure of the water rising in the tank, raises a rod which actuates the microswitch (11) placed at the top part of the control module (10).

8. The macerator device as claimed in claim 7, **characterized in that** the capacitor (12) is placed in a cylindrical housing (13) attached to the control module (10).

9. The macerator device as claimed in any one of claims 1 to 8, **characterized in that** the pipes (102, 103) bringing the waste waters from a wash basin, from a shower or from a bidet are provided with check valves (105, 106) mounted outside the tank (2).

## Patentansprüche

1. Zerkleinerungsvorrichtung, die dazu bestimmt ist, mit einem WC-Becken verbunden zu sein, die von einer Schüssel (1) gebildet wird, in die Wasser und die Materialien vom WC-Becken eingeleitet werden und in der ein Motor (3) platziert ist, der in seinem oberen Abschnitt mit einem Schreddermittel (5, 6), das in einem Korb (4) inbegriffen ist und in seinem unteren Abschnitt mit einer Pumpe (7) ausgestattet ist, wobei der Motor (3) mit einem Kondensator (12) und einem Kleinschalter (11) verbunden ist, der mit einem Membranschalter in Gang gesetzt wird, der den Kleinschalter steuert, und wobei die Gruppe Kleinschalter/Kondensator/Membranschalter einen Schaltkasten (10) bildet, wobei die Zerkleinerungsvorrichtung **dadurch gekennzeichnet ist, dass** sich der Schaltkasten (10) unter einer Zugangsklappe befindet, die im Deckel (2) der Schüssel ausgebildet ist und von einer entfernbaren Abdeckung (8) verschlossen wird und der Kleinschalter (11) und der Kondensator (12) im oberen Abschnitt des Schaltkastens (10) erreichbar sind, und sich die Gruppe Motor/Pumpe/Schreddermittel (3, 7, 5, 6) unter einer Zugangsklappe befindet, die im Deckel (2) der Schüssel ausgebildet ist und von einer entfernbaren Abdeckung (8a) verschlossen wird.

2. Vorrichtung nach Anspruch 1, **dadurch gekennzeichnet, dass**, wobei sich beide, der Schaltkasten (10) und die Gruppe Motor/ Pumpe/ Schreddermittel, jeweils unter einer Zugangsklappe befinden, die von einer entfernbaren Abdeckung (8, 8a) verschlossen wird, sie in der Schüssel (1) auf der einen und der anderen Seite der Verbindungsleitung (101) mit dem WC-Becken angeordnet sind.

3. Zerkleinerungsvorrichtung nach Anspruch 1 oder 2, **dadurch gekennzeichnet, dass** jede Zugangsklappe durch eine vertikale zylindrische Schürze (20, 21) definiert ist, die einen Absatz (22, 23) aufweist und von einer entfernbaren Abdeckung (8, 8a) verschlossen wird.

4. Zerkleinerungsvorrichtung nach Anspruch 3, **dadurch gekennzeichnet, dass** die entfernbare Abdeckung (8, 8a) auf dem Deckel (2) der Schüssel (1) angeschraubt ist.

5. Zerkleinerungsvorrichtung nach einem der Ansprüche 1 bis 4, **dadurch gekennzeichnet, dass** die Zugangsklappe zum Schreddermittel (5, 6) mit einem zusätzlichen Deckel (9) ausgestattet ist, der dicht in der Zugangsklappe montiert ist.

6. Zerkleinerungsvorrichtung nach Anspruch 5, **dadurch gekennzeichnet, dass** der Deckel (9) auf dem Vorsprung (23) der vertikalen Schürze (21) angeschraubt ist, die die Zugangsklappe definiert.

7. Zerkleinerungsvorrichtung nach einem der Ansprüche 1 bis 6, **dadurch gekennzeichnet, dass** der Kasten (10) an seinem unteren Ende mit einer Membran ausgestattet ist, die unter dem Druck des Wassers, das in die Schüssel steigt, eine Stange anhebt, die den Kleinschalter (11) betätigt, der im oberen Abschnitt des Schaltkastens (10) platziert ist.

8. Zerkleinerungsvorrichtung nach Anspruch 7, **dadurch gekennzeichnet, dass** der Kondensator (12) in einer zylindrischen Aufnahme (13) platziert ist, die am Schaltkasten (10) anliegt.

9. Zerkleinerungsvorrichtung nach einem der Ansprüche 1 bis 8, **dadurch gekennzeichnet, dass** die Zuleitungsrohre (102, 103) der Abwasser eines Waschbeckens, einer Dusche oder eines Bidets mit Rückhalteklappen (105, 106) ausgestattet sind, die außen an der Schüssel (2) befestigt sind.
